# EUROPÄISCHE PATENTSCHRIFT

(11) **EP 4 253 686 B1**
(45) Veröffentlichungstag und Bekanntmachung des Hinweises auf die Patenterteilung: **30.10.2024**
(21) Anmeldenummer: 22165485.8
(22) Anmeldetag: 30.03.2022
(51) Int. Cl.: E04F 13/08, E04F 13/14

(54) **GEBÄUDEFASSADE MIT VERANKERUNGSSYSTEM UND FASSADENPLATTE**
FAÇADE OF A BUILDING WITH ANCHORING SYSTEM AND FAÇADE PANEL
FAÇADE DE BÂTIMENT POURVUE DE SYSTÈME D'ANCRAGE ET PANNEAU DE FAÇADE

(43) Veröffentlichungstag der Anmeldung: 04.10.2023
(62) Teilanmeldung aus: 23166042.4
(73) Patentinhaber: HABAU Hoch- und Tiefbaugesellschaft m.b.H., 4320 Perg (AT)
(72) Erfinder: Haider, Christoph, 4280 Königswiesen (AT)
(74) Vertreter: KLIMENT & HENHAPEL

(56) Entgegenhaltungen:
- WO-A1-2014/106625
- CH-A5- 681 316
- DE-A1- 2 305 394
- DE-A1- 3 621 201
- KR-A- 20070 037 737

## Beschreibung

### GEBIET DER ERFINDUNG

Die vorliegende Erfindung betrifft eine Gebäudefassade umfassend eine tragende Gebäudeaußenwand, eine in einem Abstand dazu verlaufende, durch eine Mehrzahl an Fassadenplatten aufgebaute Außenfassade und ein Verankerungssystem zur Befestigung der Fassadenplatten an der Gebäudeaußenwand.

### STAND DER TECHNIK

Bei der Gebäudeaußenwand handelt es sich typischerweise um einen Gebäudeteil, der vor Ort hergestellt wird, also z.B. ein mittels Ortbeton oder Transportbeton hergestellte Gebäudeaußenwand. Alternativ dazu kann es sich dabei aber auch um einen Gebäudeteil handeln, der durch vorgefertigte Wandbauteile zusammengesetzt ist. Diese können ebenfalls aus Beton gefertigt (Betonfertigteile), grundsätzlich aber auch aus einem anderen Werkstoff hergestellt sein. Auch ein Aufbau als Ziegelwand ist denkbar.

Oft verhält es sich dabei so, dass derartige Gebäudeaußenwände zwar einfach herzustellen, stabil und sehr tragfähig, optisch jedoch in Regel wenig ansprechend, ja sogar trist sind.

Außenfassaden stellen jedoch die Visitenkarte eines Gebäudes dar. Demgemäß trachten sowohl Architekten als auch Bauherren danach, Außenfassaden optisch ansprechend zu gestalten. Darüber hinaus erfüllen Außenfassaden auch diverse statische aber auch bauphysikalische Aufgaben, wie beispielsweise Wärmedämmung und Beschattung. Darüber hinaus dienen Außenfassaden oft auch der Stromproduktion mittels Solarpanelen.

Um all diese Aufgaben erfüllen zu können, ist es üblich, der tragenden Gebäudeaußenwand eine Außenfassade vorzuhängen (oft auch als hinterlüftete Fassade bezeichnet), die aus einer Mehrzahl an Fassadenplatten aufgebaut ist, die individuell gestaltbar (Form, Oberfläche, Materialien) sind und gegebenenfalls auch technische Zwecke erfüllen (Kühlung, z.B. begrünte Fassaden mit Bewässerungssystemen, etc.).

Da die Außenfassade vor Ort montiert werden muss, ist es wichtig, dass die Befestigung der Außenfassade an der Gebäudeaußenwand möglichst einfach erfolgen kann. Darüber hinaus soll aber auch größtmöglich Flexibilität gegeben sein, was die Anordnung und Ausrichtung der Fassadenplatten untereinander betrifft.

So kann es beispielsweise gewünscht sein, dass durch die Anordnung der Fassadenplatten eine große einheitlich ebene Fläche als Außenfassade ausgebildet werden soll, in anderen Fällen kann es hingegen erforderlich sein, dass bestimmte Fassadenplatten zueinander oder aber in Bezug auf die tragende Gebäudeaußenwand in einem bestimmten Winkel angeordnet werden sollen.

In der überwiegenden Anzahl von Anwendungsfällen kommt es aber jedenfalls darauf an, dass die Außenfassade eine ebene, vertikal verlaufende Fläche ausbildet.

Als besonders vorteilhaft hat sich in der Praxis der Einsatz von Betonfassadenplatten herausgestellt. Diese bieten zahlreiche Gestaltungsmöglichkeiten, können in hoher Qualität wirtschaftlich hergestellt werden, sind robust und weisen für die meisten Einsatzzwecke sehr gute mechanische/statische Eigenschaften auf.

Eine Herausforderung bei der Montage stellt allerdings das hohe Gewicht von Betonfassadenplatten dar, welches darüber hinaus eine verlässliche Verankerung jeder Platte an der Gebäudeaußenwand erfordert.

Darüber hinaus erfordert die Gestaltung einer gleichmäßig vertikal verlaufenden Außenfassade eine exakte Ausrichtung der Fassadenplatten untereinander andernfalls die Außenfassade uneben erscheint.

Aus dem Stand der Technik ist beispielsweise aus der KR 10-2007-0037737 eine herkömmliche Montagehalterung für schwere Fassadenplatten beispielsweise aus Beton, Granitstein oder Marmor an Gebäuden bekannt geworden, die in den Figuren 1 und 2 gezeigt wird. Ein erster Trägerbauteil ist dabei an der Rückseite einer ersten Fassadenplatte angeordnet und mit dieser verschraubt. Der erste Trägerbauteil ist weiters mit einem zweiten Trägerbauteil verschraubt. Der zweite Trägerbauteil ist wiederum mit einem Vertikalrahmen verschraubt, welcher Vertikalrahmen in vertikaler Richtung durchgehend entlang der Gebäudeaußenwand befestigt ist. Eine weitere zweite Fassadenplatte, die oberhalb der ersten Fassadenplatte befestigt ist, wird mittels einer Längsnut, die sich entlang der unteren Schmalseite der zweiten Fassadenplatte in Längsrichtung erstreckt und die etwa mittig der Materialstärke der Fassadenplatte angeordnet ist, an einem Winkelfortsatz des ersten Trägerbauteils der darunter befindlichen ersten Fassadenplatte aufgesteckt.

Wie in der KR 10-2007-0037737 selbst dazu ausgeführt wird ist bei dieser herkömmlichen Montagehalterung jedenfalls nachteilig, dass die Befestigung des Außenmaterials an der Gebäudewand sehr aufwendig ist. Die Abstände zwischen der Vorderseite der Fassadenplatten und dem an der Gebäudewand zu befestigenden Vertikalrahmen an der Rückseite der Fassadenplatten können nur sehr umständlich justiert werden, wobei zur Feinjustierung von Unebenheiten der Außenfassade mehrere Wiederholungen erforderlich sind, um die Lage der Trägerbauteile entsprechend einzustellen. Ebenso lassen sich die Abstände zwischen benachbarten oberen und unteren Fassadenplatten nur sehr umständlich verstellen. Da die Fassadenplatten von der oberen Seite her durchhängen bzw. sich durchbiegen, werden insbesondere die Fassadenplatten an ihrer unteren Schmalseite, an der sie mittels der dort angeordneten Längsnut jeweils auf einem unterhalb befindlichen ersten Trägerbauteil aufsitzen, stärker belastet. Durchbiegungen der Fassadenplatten sowie das Absacken der schweren oberen Fassadenplatten auf die unterhalb montierten Fassadenplatten führen allerdings zu Rissen und Beschädigungen des Außenmaterials, weshalb diese herkömmliche Montagehalterung für eine möglichst einfache, rasche und sichere Montage von Fassadenplatten an einer Gebäudeaußenfassade nicht geeignet ist.

Aus der CH 681 316 A5 ist weiters eine Plattenhalterung für herkömmliche Fassadenplatten bekannt geworden mit einem von einer Gebäudeaußenwand abstehenden Trägerbauteil und einem darin verschiebbar gelagerten Trägerarm, der an der Rückseite der Fassadenplatten mit diesen verschraubt wird. Mit der Plattenhalterung kann zwar der Abstand zwischen den Fassadenplatten und der Gebäudeaußenwand justiert werden, eine relative Winkelausrichtung des Trägerbauteils sowie des innerhalb des Trägerbauteils verschiebbar gelagerten Trägerarms zueinander ist jedoch mit dieser Plattenhalterung nicht möglich. In nachteiliger Weise können mit dieser Plattenhalterung daher weder Unebenheiten zwischen benachbarten Fassadenplatten der Außenfassade, noch die Abstände zwischen benachbarten Fassadenplatten justiert werden.

Die DE 23 05 394 A1 betrifft eine Fassadenplatte, die jeweils mit zwei unterschiedlichen Verbindungseinrichtungen an einer Gebäudewand befestigt ist. Die erste obere Verbindungseinrichtung ermöglicht eine scharnierartige Lagerung der Fassadenplatte, die in der oberen Verbindungseinrichtung um eine Drehachse, die parallel zur Gebäudewand verläuft, drehbar bzw. klappbar in Bezug zur Gebäudewand gelagert ist. Die zweite untere Verbindungseinrichtung sorgt jedoch in Kombination mit der oberen Verbindungseinrichtung für eine starre Halterung der betreffenden Fassadenplatte in deren Montageposition in Bezug zur Gebäudefassade. Eine relative Winkelausrichtung der solcherart starr befestigten Fassadenplatte ist nicht möglich, weshalb auch mit dieser Plattenhalterung Unebenheiten der Außenfassade sowie Abstände zwischen benachbarten Fassadenplatten nicht justiert werden können.

Aus der DE 36 21 201 A1 ist ein Anker für die Befestigung von nicht näher definierten Platten an Wänden oder Decken bekannt, wobei der Anker aus einer Sockelplatte, einer an der Sockelplatte angeschweißten Tragplatte sowie einer drehbar beweglich mit der Tragplatte verbundenen plattenförmigen Befestigungslasche besteht. Ein Hinweis, dass der Befestigungsanker für Fassadenplatten konzipiert wäre, fehlt in der DE 36 21 201 A1. Mittels Befestigungsstiften, die in Querrichtung in die plattenförmige Befestigungslasche eingesteckt werden und die gemeinsam in die Platten einzementiert werden, können die Wand- oder Deckenplatten am Anker befestigt werden. Nach Justieren der entsprechenden Einbaulage zwischen der Tragplatte und der Befestigungslasche ist es allerdings erforderlich, deren relative Lage zueinander mittels einer Schweißverbindung zu fixieren. Auch mit dieser Plattenhalterung können sowohl Unebenheiten zwischen benachbarten Fassadenplatten an einer Außenfassade, als auch Abstände zwischen benachbarten Fassadenplatten nicht justiert werden. Überdies ist das Herstellen einer Schweißverbindung zur Fixierung der Montagelage der beweglichen Bauteile des Ankers aufwendig, weshalb auch diese Montagehalterung für eine möglichst einfache, rasche und sichere Montage von Fassadenplatten einer Gebäudeaußenfassade nicht geeignet ist.

Aus der WO 2014/106625 A1 ist weiters ein Betonfertigelement mit einer textilen Bewehrung und mit Befestigungselementen bekannt geworden, die unmittelbar mit der textilen Bewehrung verbunden sind. Die Befestigungselemente können abgewinkelt ausgebildet sein und die Flachseite eines Betonfertigelements, das beispielsweise als Fassadenplatte verwendet werden kann, durchsetzen. An der Flachseite eines solchen Betonfertigelements ragen somit plattenförmige Verbindungsabschnitte im Wesentlichen rechtwinkelig aus dem Grundkörper des Betonfertigelements, die zur Montage einer solchen Fassadenplatte an einem Traggerüst dienen können.

Nachteilig bei einer solchen Fassadenplatte gemäß WO 2014/106625 A1 ist jedoch, dass die Befestigungselemente entweder mit einem Klebstoff mit der textilen Bewehrung verklebt sind, oder jedes Befestigungselement einen Kopf aufweist, wobei der jeweilige Kopf in die textile Bewehrung eingesteckt wird. Der Kopf eines solchen Befestigungselements kann dazu beispielsweise zylinderförmig mit einer außen umlaufenden Nut ausgebildet sein, wobei der Kopf so zwischen die Bewehrungsfasern der textilen Bewehrung eingesteckt wird, dass diese in der umlaufenden Nut an gegenüberliegenden Seiten des Kopfes vorbeilaufen. Im Falle einer textilen Bewehrung mit zwei Bewehrungslagen ist es weiters denkbar, jeweils einen Abschnitt der abgewinkelten Befestigungselemente zwischen die zwei Bewehrungslagen einzustecken. Obwohl die solcherart mit der Bewehrung durch Verkleben oder Einstecken in die Bewehrungsfasern verbundenen Befestigungselemente ortsfest in den Beton eingegossen werden, ist es dennoch nicht ausgeschlossen, dass sich die Befestigungselemente bei entsprechend hoher Belastung, insbesondere bei Erschütterungen, während der Montage einer solchen Fassadenplatte lockern und folglich nur mehr unzureichend mit dem Bewehrungsmaterial verbunden sind. Eine sichere Befestigung der Fassadenplatten an einem Traggerüst ist in einem solchen Fall jedoch nicht mehr gewährleistet. Außerdem kann insbesondere aufgrund von Fertigungsungenauigkeiten nicht ausgeschlossen werden, dass bei einzelnen Fassadenplatten die jeweils ortsfest in Beton eingegossenen, plattenförmigen Verbindungsabschnitte relativ zueinander an jeweils unterschiedlichen Positionen und/oder in unterschiedlichen Winkellagen bzw. Winkelstellungen aus dem jeweiligen Grundkörper der Fassadenplatten ragen. Eine Feinjustierung der Lage, insbesondere der Winkellage der plattenförmigen Verbindungsabschnitte in Bezug zur Fassadenplatte ist jedoch nicht möglich, weshalb die aus WO 2014/106625 A1 bekannt gewordene Fassadenplatte für eine möglichst rasche, sichere und einfache Errichtung einer Außenfassade mit hohem Vorfertigungsgrad nicht geeignet ist.

### AUFGABE DER ERFINDUNG

Es ist daher eine der Aufgaben der Erfindung, eine Gebäudefassade vorzuschlagen, bei welcher sichergestellt werden kann, dass die die Außenfassade ausbildenden Fassadenplatten, eine gleichmäßig ebene Fläche ausbilden, sowie Fassadenplatten für eine solche Gebäudefassade.

Es ist eine weitere Aufgabe der Erfindung, sicherzustellen, dass die Abstände zwischen den einzelnen Fassadenplatten der Außenfassade stets gleich groß sind.

Weiters soll die erfindungsgemäße Gebäudefassade möglichst einfach zu montieren sein, insbesondere eine rasche und sichere Montage auf der Baustelle ermöglichen und eine etwaig vorhandene Dämmebene an möglichst wenig Stellen durchdringen.

Auch soll eine erfindungsgemäße Gebäudefassade einen möglichst hohen Vorfertigungsgrad besitzen.

Schlussendlich soll die erfindungsgemäße Gebäudefassade in bestimmten Anwendungsfällen auch eine winkelige Anordnung der Fassadenplatten ermöglichen, entweder zueinander oder aber in Bezug auf die tragende Gebäudeaußenwand.

### DARSTELLUNG DER ERFINDUNG

Diese Aufgabe wird durch eine Gebäudefassade nach Anspruch 1 sowie durch eine Fassadenplatte nach Anspruch 20 gelöst. Bevorzugte Ausbildungen sind in den abhängigen Ansprüchen aufgeführt.

Erfindungsgemäß ist bei einer Gebäudefassade umfassend eine tragende Gebäudeaußenwand, eine in einem Abstand dazu verlaufende, durch eine Anzahl an Fassadenplatten aufgebaute Außenfassade sowie ein Verankerungssystem zur Befestigung zumindest einer der Fassadenplatten an der Gebäudeaußenwand vorgesehen, dass das Verankerungssystem zumindest einen ersten und einen zweiten Trägerbauteil umfasst, wobei der erste Trägerbauteil einerseits mit einer Fassadenplatte verbunden ist und andererseits mit dem zweiten Trägerbauteil und der zweite Trägerbauteil außerdem mit der Gebäudeaußenwand verbunden ist, wobei die Verbindung zwischen erstem und zweitem Trägerbauteil eine relative Winkelausrichtung und Fixierung der beiden Trägerbauteile zueinander ermöglicht.

Bei den Trägerbauteilen handelt es sich bevorzugt um Edelstahlbauteile, gegebenenfalls um Bauteile aus legiertem Stahl.

In einer bevorzugten Ausführungsform der Erfindung ist es vorgesehen, dass es sich bei der Verbindung zwischen erstem und zweitem Trägerbauteil um eine Verschraubung handelt. Hierdurch kann sowohl die winkelige Ausrichtung als auch die Fixierung der beiden Trägerbauteile zueinander vor Ort, auf der Baustelle rasch und sicher vorgenommen werden.

Es kann weiters vorgesehen sein, dass der erste Trägerbauteil einen Verankerungsabschnitt umfasst, über welchen der erste Trägerbauteil mit der zumindest einen Fassadenplatte verbunden ist und der zweite Trägerbauteil einen Verankerungsabschnitt umfasst, über welchen der zweite Trägerbauteil mit der Gebäudeaußenwand verbunden ist. Über die Verankerungsabschnitte können die beiden Trägerbauteile daher sicher mit der zumindest einen Fassadenplatte bzw. der tragenden Gebäudeaußenwand verbunden werden. Die Verankerungsabschnitte können dabei hinsichtlich Form und Befestigungsmittel auf spezifische Gegebenheiten abgestimmt werden und wie noch gezeigt werden wird, auch zusätzliche Aufgaben erfüllen.

Erfindungsgemäß kann es weiters vorgesehen sein, dass der erste Trägerbauteil einen von dessen Verankerungsabschnitt in Richtung der Gebäudeaußenwand abstehenden Verbindungsabschnitt umfasst und der zweite Trägerbauteil einen von dessen Verankerungsabschnitt in Richtung der Außenfassade abstehenden Verbindungsabschnitt umfasst und die beiden Verbindungsabschnitte jeweils einen Überlappungsbereich aufweisen, innerhalb welchem die Verbindung der beiden Trägerbauteile erfolgt.

Gemäß einer weiteren bevorzugten Ausführungsform kann dabei im Überlappungsbereich des Verbindungsabschnitts des ersten Trägerbauteils und/oder des Verbindungsabschnitts des zweiten Trägerbauteils jeweils mindestens ein Verbindungselement vorgesehen sein, insbesondere mindestens eine Öffnung vorgesehen sein, über welche die beiden Verbindungsabschnitte miteinander verbunden, vorzugsweise verschraubt, sind, wobei die Öffnungen unterschiedliche Abstände zur Außenfassade aufweisen können. Als Verbindungselement werden dabei vorgefertigte Elemente, die Bestandteil der beiden Verbindungsabschnitte sind, verstanden. Diese können entweder für sich alleine bereits eine Verbindung ermöglichen, oder aber, wie beispielsweise im Fall von Öffnungen, unter Verwendung eines weiteren Elementes wie beispielsweise einer Schraube.

Die unterschiedlichen Abstände der Verbindungselemente ermöglichen eine Justierung des Verankerungssystems dahingehend, als der Abstand zwischen einer Fassadenplatte sowie der tragenden Gebäudeaußenwand in durch die Abstände vorgegebene Grenzen einstellbar ist.

In einer bevorzugten Ausführungsform der Erfindung handelt es sich bei den Trägerbauteilen um Stahlbleche, insbesondere gekantete Stahlbleche, wobei die Verankerungsabschnitte und Verbindungsabschnitte jeweils einen Schenkel ausbilden. Bevorzugt sind Verankerungsabschnitt und Verbindungsabschnitt eines jeden Trägerbauteils daher plattenförmig ausgebildet, das heißt deren Dicke ist gering gegenüber deren Länge und Breite.

Die Anordnung der Trägerbauteile an der Gebäudefassade erfolgt daher vorzugsweise so, dass in einer Blickrichtung parallel zur Außenfassade und normal auf eine Aufstandsebene des Gebäudes der Verankerungsabschnitt und der Verbindungsabschnitt eines jeden Trägerbauteils winkelig, vorzugsweise rechtwinkelig, zueinander verlaufen, so dass das Widerstandsmoment für den gegebenen Lastfall der Verankerungs- und Verbindungsabschnitte entsprechend ausgenutzt werden kann.

Konkret verläuft in diesem Fall ein Verankerungsabschnitt im Wesentlichen parallel zu einer Fassadenplatte bzw. parallel zur tragenden Gebäudeaußenwand. Ein Verbindungsabschnitt verläuft in diesem Fall im Wesentlichen normal zur Fassadenplatte bzw. Gebäudeaußenwand. Die vorzugsweise vorgesehen Verbindung mittels Verschraubung erfolgt in eine Richtung ebenfalls parallel zu einer Fassadenplatte bzw. Gebäudeaußenwand sowie parallel zur Aufstandsebene des Gebäudes.

In der Regel wird eine Außenfassade durch eine Vielzahl an Fassadenplatten aufgebaut, wobei jede Fassadenplatte mit dem beschriebenen Verankerungssystem an der Gebäudeaußenwand befestigt ist. Um Gewicht des Verankerungssystems einsparen zu können, kann es weiters vorgesehen sein, dass in einer Blickrichtung parallel zur Außenfassade und im Wesentlichen parallel zur Aufstandsebene des Gebäudes gesehen, zumindest ein Verbindungsabschnitt, vorzugsweise beide Verbindungsabschnitte des Verankerungssystems, dreieckig ausgebildet sind und der Überlappungsbereich eines jeden Verbindungsabschnitts durch einen Eckenabschnitt ausgebildet ist. Dadurch ist gewährleistet, dass die Verbindungsabschnitte lediglich jene Größe aufweisen, die sie zur Erfüllung ihres technischen Zwecks auch tatsächlich benötigen und unnötiges Gewicht eingespart wird.

Um die Ausrichtung der Fassadenplatten zueinander zu erleichtern, ist gemäß der Erfindung zumindest eine Ausrichtnase vorgesehen, welche eine Begrenzungskante der Innenfläche einer Fassadenplatte überragt und in eine Aufnahme eingreift, die in Einbaulage an einer in Richtung zur Gebäudeaußenwand weisenden Innenfläche der benachbarten Fassadenplatte angeordnet ist.

Erfindungsgemäß ist dabei eine Ausrichtnase pro Fassadenplatte oder sind mehrere Ausrichtnasen pro Fassadenplatte vorgesehen, welche verschiedene Begrenzungskanten einer Fassadenplatte überragen können und daher eine fluchtende Ausrichtung mit einer oder mehreren benachbarten Fassadenplatten ermöglichen.

Gemäß einer besonders bevorzugten Ausführungsform der Erfindung kann es vorgesehen sein, dass die zumindest eine Ausrichtnase durch jeweils einen Abschnitt des Verankerungsabschnitts des ersten Trägerbauteils gebildet ist. Mit anderen Worten kann die Dimensionierung oder Anbringung eines Verankerungsabschnitts des ersten Trägerbauteils an einer Fassadenplatte derart erfolgen, dass zumindest ein Teil des Verankerungsabschnitts eine Begrenzungskante einer Fassadenplatte überragt. Derart kann ein Eingreifen der Ausrichtnase in eine Aufnahme der benachbarten Fassadenplatte und damit eine exakte Ausrichtung ermöglicht werden.

Bevorzugt verjüngt sich die Aufnahme in Eingreifrichtung, so dass einerseits das Einführen der Ausrichtnase während der Montage erleichtert wird, andererseits die Ausrichtnase in der Aufnahme aber auch eine gewisse Fixierung erfährt, wenn die Verjüngung entsprechend dimensioniert ist.

Als besonders einfach zu realisierende Ausführungsform einer Aufnahme kann es vorgesehen sein, dass diese durch zwei voneinander beabstandete Leisten, vorzugsweise Blechleisten, gebildet ist.

Erfindungsgemäß ist die Aufnahme an der Innenfläche einer Fassadenplatte angeordnet. Im Fall der Aufnahme in Form von zwei voneinander beabstandeten Leisten erstreckt sich die Breite einer Aufnahme von der Innenfläche in Richtung der Gebäudeaußenwand, wobei die Breite durch Wahl eines Distanzelementes einstellbar ist, in dem die Leisten unter Zwischenlage des Distanzelementes mit einer Fassadenplatte verschraubt sind.

Während grundsätzlich verschiedenste Fassadenplatten mit einer einbetonierten, vorzugsweise in Beton gegossenen, gitterförmigen Bewehrung zur Ausbildung der Außenfassade verwendet werden können, ist gemäß einer weiteren bevorzugten Ausführungsform der Erfindung eine Außenfassade aus einem Verbundwerkstoff vorgesehen, umfassend Beton und eine gitterförmige Bewehrung aus Kohlenstofffasern, auch Carbonbeton genannt.

Dieser bzw. die Bewehrung weist gegenüber herkömmlichem Stahlbeton eine wesentlich höhere (bis zu 7-fache) Zugfestigkeit auf und ist nicht rostbar. Dieser Umstand führt dazu, dass Bauteile entsprechend dünner gebaut und dadurch Ressourcen eingespart werden können. Gegenüber herkömmlichen Betonfassadenplatten kann die Bauteildicke um mehr als 50% verringert werden. Darüber hinaus bedeutet eine Verringerung der Bauteildicke auch ein geringeres Gewicht jeder Fassadenplatte.

Dieser Umstand führt in Kombination mit der erfindungsgemäßen Gebäudefassade dazu, dass insbesondere die Winkelausrichtung und Fixierung des ersten und zweiten Trägerbauteils zueinander nicht durch unnötig schwere Fassadenplatten beeinträchtigt bzw. verunmöglicht wird.

Hierbei ist besonders zu berücksichtigen, dass die Montage der Fassadenplatten auf der Baustelle erfolgt und daher unter Umständen unter widrigen Bedingungen, jedenfalls aber auch in großer Höhe.

Die Vorteile einer erfindungsgemäßen Gebäudefassade werden daher durch den Einsatz von Fassadenplatten aus Carbonbeton nochmals verstärkt.

Um eine rasche und sichere Befestigung der Fassadenplatten am Verankerungssystem zu ermöglichen, ist es vorteilhaft, wenn die Fassadenplatten bereits mit entsprechend montierten Anbindungsmitteln, über welche die Befestigung erfolgen kann, an die Baustelle geliefert werden.

Erfindungsgemäß ist es daher vorgesehen, dass zumindest eine Fassadenplatte mit einer einbetonierten, vorzugsweise in Beton gegossenen, gitterförmigen Bewehrung versehen (z.B. Stahl-, Carbon- oder Glasfaserbewehrung) ist, wobei zumindest ein an der Bewehrung befestigtes Anbindungsmittel vorgesehen ist, das mit einem Überstand aus dem Beton ragt und die Befestigung des zumindest einen Anbindungsmittels an der Bewehrung über plattenförmige Klemmelemente erfolgt, wobei ein erstes Klemmelement an einer Seite der Bewehrung angeordnet ist und ein zweites Klemmelement, an einer der ersten Seite gegenüberliegenden Seite der Bewehrung angeordnet ist, und wobei das zumindest eine Anbindungsmittel in einer Richtung quer, vorzugsweise normal, zur Ebene der Bewehrung verläuft, wobei die beiden Klemmelemente eine Form aufweisen, welche größer ist als eine Maschenöffnung der gitterförmigen Bewehrung oder aber alternativ dazu, lediglich einen Teil einer Maschenöffnung überdecken.

Die entsprechend vorgefertigten Fassadenplatten können daher ohne weitere Bearbeitung, sofort mit dem Verankerungssystem verbunden werden.

Die Klemmelemente werden in einer bevorzugten Ausführungsform der Erfindung mittels einer Schrauben/Mutter Kombination gegen die Bewehrung geklemmt. Die dabei zum Einsatz kommende Schraube bzw. kommenden Schrauben fungieren gleichzeitig als Anbindungselemente für das Verankerungssystem. Die Längen der Schrauben sind so gewählt, dass sie mit einem Überstand aus dem gegossenen Beton ragen.

Grundsätzlich sind aber auch andere, nicht erfindungsgemäße Ausführungsformen denkbar, um die beiden Klemmelemente gegen die Bewehrung zu klemmen bzw. kann es auch vorgesehen sein, die als Anbindungselemente fungierenden Schrauben ohne Klemmelemente nur mittels Schraubenmutter direkt an die Bewehrung zu klemmen, wodurch allerdings die gefahrlos einleitbaren Lasten geringer ausfallen.

### KURZE BESCHREIBUNG DER FIGUREN

Im Anschluss erfolgt nun eine detaillierte Beschreibung der in den Figuren 1 bis 15 gezeigten, konkreten Ausführungsbeispiele. Die Figuren 1-7 und 16 zeigen nicht erfindunsgemäße Gebäudefassaden und Fassadenplatten ohne Ausrichtnase und Aufnahme beziehungsweise ohne Klemmelemente, und Figuren 8-15 zeigen erfindunsgemäße Gebäudefassaden und Fassadenplatten mit Ausrichtnase und Aufnahme. Dabei zeigt:
- Fig. 1: eine Schnittansicht eines Teils einer Fassade von der Seite gemäß Schnittlinie B-B aus Fig.2
- Fig.2: eine Schnittansicht eines Teils einer Fassade von oben gemäß Schnittlinie A-A aus Fig.1
- Fig.3: eine Schnittansicht eines Teils einer Fassade gemäß Schnittlinie C-C aus Fig.1
- Fig.4: eine axonometrische Ansicht eines Teils einer Fassade von hinten
- Fig.5: eine Schnittansicht eines Teils einer Fassade gemäß Schnittlinie B-B aus Fig.2
- Fig.6: einen zweiten Trägerbauteil
- Fig.7: einen ersten Trägerbauteil
- Fig.8: eine Schnittansicht einer ersten Ausführungsform eines Teils einer erfindungsgemäßen Fassade
- Fig. 9: einen ersten Trägerbauteil gemäß Ausführungsform Fig.8
- Fig.10: eine axonometrische Ansicht einer zweiten Ausführungsform eines Teils einer Außenfassade von hinten
- Fig.11: eine Schnittansicht der in Fig.10 gezeigten zweiten Ausführungsform
- Fig.12: eine Fassadenplatte mit Anbindungselement
- Fig.13-15: axonometrische Ansichten von Bewehrungen samt Anbindungselement bzw. Anbindungselementen
- Fig.16,17: eine Fassadenplatte in einer nicht erfindungsgemäßen Ausführung mit alternativer Fixierung eines Anbindungselementes an die Bewehrung

Fig.1 zeigt eine Schnittansicht eines Teils einer Gebäudefassade 1 gemäß Schnittlinie B-B aus Fig.2. An einer tragenden Gebäudeaußenwand 2, die beispielsweise aus Ortbeton hergestellt sein kann, ist eine Außenfassade 3 angebracht. Die Außenfassade 3 umfasst eine Anzahl an Fassadenplatten 3a, 3b, ...3n wobei in Fig.1 der Einfachheit wegen lediglich zwei Fassadenplatten 3a,3b dargestellt sind, während in Fig.5 dieselbe Gebäudefassade 1 mit drei Fassadenplatten 3a,3b,3c dargestellt ist .

Bei den Fassadenplatten 3a,3b,3c handelt es sich im dargestellten Ausführungsbeispiel um Fassadenplatten aus Carbonbeton. Die Bewehrung aus Kohlenstofffasern ist mit dem Bezugszeichen 18 versehen. Grundsätzlich ist aber auch der Einsatz anderer Fassadenplatten denkbar, beispielsweise erfindungsgemäße Fassadenplatten aus Beton mit einer herkömmlichen Stahlbewehrung oder einer Bewehrung aus Glasfasern.

Jede Fassadenplatte 3a, 3b, ...3n ist über ein Verankerungssystem 4 mit der tragenden Gebäudeaußenwand 2 verbunden. Das Verankerungssystem 4 umfasst einen ersten Trägerbauteil 5 sowie einen zweiten Trägerbauteil 6, wobei der erste Trägerbauteil 5 mit einer Fassadenplatte 3a verbunden ist und der zweite Trägerbauteil 6 mit der tragenden Außenfassade 2.

Aus Übersichtlichkeitsgründen ist in den Fig.1,2,3 und 4 lediglich ein einzelnes Verankerungssystem 4 dargestellt, welches eine Fassadenplatte, im gegenständlichen Fall die Fassadenplatte 3a, an der tragenden Außenwand 2 verankert.

Wie bereits oben erwähnt umfasst eine Gebäudefassade jedoch eine Anzahl an derartigen Fassadenplatten, wobei es vorgesehen ist, dass jede Fassadenplatte dieser Anzahl an Fassadenplatten 3a,3b, .....3n mit der tragenden Außenwand 2 über ein Verankerungssystem 4 verbunden ist, wie dies beispielsweise in Fig.5 anhand der Fassadenplatten 3a,3b dargestellt ist.

Die Trägerbauteile 5,6 sind im vorliegenden Ausführungsbeispiel winkelig ausgebildet, wie dies in Fig.2, welche einen Schnitt gemäß Linie AA aus Fig.1 darstellt, sowie in den Fig.6 und 7 ersichtlich ist. Als Trägerbauteil 5,6 kann beispielsweise ein gekantetes Stahlblech zum Einsatz kommen, wobei jeweils ein Schenkel einen Verankerungsabschnitt 5a,6a ausbildet und jeweils ein Schenkel einen Verbindungsabschnitt 5b, 6b.

Die Verankerungsabschnitte 5a,6a dienen zur Verankerung der dargestellten Trägerbauteile 5,6 an der Fassadenplatte 3a bzw. an der tragenden Gebäudeaußenwand 2, die Verbindungsabschnitte 5b, 6b, dienen der Verbindung zwischen den beiden Trägerbauteilen 5,6.

Die Verankerung des im Wesentlichen plan an der tragenden Gebäudeaußenwand 2 anliegenden Verankerungsabschnitts 6a in der tragenden Gebäudeaußenwand 2 kann beispielsweise über Betondübel 24 erfolgen, das heißt der Trägerbauteil 6 wird, gegebenenfalls unter Zwischenlage eines oder mehrerer Distanzelemente 26, mit der tragenden Gebäudeaußenwand 2 verschraubt.

Die Verbindungsabschnitte 5b,6b verlaufen im Wesentlichen rechtwinkelig zu den Verankerungsabschnitten 5a,6a so dass sich diese Bauteile in dem Raum zwischen Außenfassade 3 und tragender Gebäudeaußenwand 2 in einem Überlappungsbereich 8 überlappen. Grundsätzlich ist es auch denkbar, dass die Verbindungsabschnitte 5a,6a nicht rechtwinkelig zu den Verankerungsabschnitten 5a,5b verlaufen. In diesem Fall ist es für die Funktion allerdings erforderlich, dass die Verbindungsabschnitte in gleichem Winkel von den Verankerungsabschnitten 5a,5b abstehen, so dass sich ein verbindbarer Überlappungsbereich 8 ausbilden kann.

In den vorliegend dargestellten Ausführungsbeispielen sind die Verbindungsabschnitte 5b,6b außerdem in einer Blickrichtung parallel zur Außenfassade und im Wesentlichen parallel zur Aufstandsebene des Gebäudes im Wesentlichen dreieckig ausgebildet, wobei der Überlappungsbereich 8 eines jeden Verbindungsabschnitts 5b,6b durch einen Eckenabschnitt ausgebildet ist.

Im Überlappungsbereich 8 ist sowohl im Verbindungsabschnitt 5b des ersten Trägerbauteils 5 als auch im Verbindungsabschnitt 6b des zweiten Trägerbauteils 6 zumindest ein Verbindungselement 16a,16b,16c angeordnet, über welche die beiden Verbindungsabschnitte 5b,6b miteinander verbunden werden können.

In den vorliegenden Ausführungsbeispielen sind die Verbindungselemente 16a,16b,16c als Öffnungen ausgebildet, über welche die beiden Verbindungsabschnitte 5b,6b miteinander verschraubt werden können. Für den Fall, dass mehrere Verbindungselemente 16a,16b,16c vorgesehen sind, können diese zueinander in einer Richtung normal oder parallel zur Fassadenplatte 3 beabstandet angeordnet. Auf diese Art und Weise kann die Länge des Überlappungsbereichs 8 eingestellt werden und damit der Abstand zwischen der Außenfassade 3 und der tragenden Gebäudeaußenwand 2. Der dadurch variierbare Raum zwischen der Außenfassade 3 und der tragenden Gebäudeaußenwand 2 bietet Platz für Dämmmaterial 25, das an dieser Stelle vorgesehen sein kann.

Alternativ kann das mindestens eine Verbindungselement 16a,16b,16c auch als Langloch ausgebildet sein.

Fig.4 zeigt eine axonometrische Ansicht des Verankerungssystems 4 mit Blick auf die Fassadenplatten 3a,3b von hinten, also dem Raum zwischen tragender Gebäudeaußenwand 2 und Fassadenplatten 3a,3b. Der besseren Übersichtlichkeit wegen sind sowohl die tragende Gebäudeaußenwand 2 als auch das alternativ vorhandene Dämmmaterial 25 nicht eingezeichnet. Die Enden der Betondübel 24, die normalerweise in der tragenden Gebäudeaußenwand 2 verankert wären, ragen daher in Fig.4 ins Leere.

Sehr gut ist in Fig.4 der Überlappungsbereich 8 erkennbar, sowie die Verschraubung 7, mit welcher der Verbindungsabschnitt 5b des ersten Trägerbauteils 5 mit dem Verbindungsabschnitt 6b des zweiten Trägerbauteils 6 verbunden ist.

Zur besseren Ausrichtung einander benachbarter Fassadenplatten ist erfindungsgemäß, wie in Fig.8 dargestellt, eine Ausrichtnase 11 vorgesehen, die zumindest eine Begrenzungskante 10 einer Innenfläche 9 einer Fassadenplatte, hier konkret Fassadenplatte 3a, überragt.

Die Ausrichtnase 11 greift in eine Aufnahme 12 ein, welche an einer benachbarten Fassadenplatte, hier konkret Fassadenplatte 3b, angeordnet ist.

Die Aufnahme 12 kann in Eingreifrichtung verjüngt ausgebildet sein um das Einführen zu erleichtern und eine Art Presssitz zu erzeugen, um Geräusch emittierende Vibrationen zu verhindern. Die Breite der Aufnahme 12 erstreckt sich von der Fassadenplatte 3b in Richtung der tragenden Gebäudeaußenwand.

Die Ausrichtnase 11 kann dabei entweder durch einen Abschnitt des Verankerungsabschnitts 5a des Trägerbauteils 5 ausgebildet sein, wie dies in den Fig.8 und 9 dargestellt ist oder aber als separater Bauteil an der Innenfläche 9 einer Fassadenplatte 3a angeordnet sein, wie dies in den Fig.10,11 dargestellt ist.

In beiden Fällen kann die Aufnahme 12 durch zwei voneinander beabstandete Blechleisten 13a,13b gebildet sein, die an der Fassadenplatte 3b befestigt, insbesondere mit dieser verschraubt sind.

Unabhängig davon, ob die Ausrichtnase 11 durch einen Abschnitt des Verankerungsabschnitts 5a gebildet ist oder aber durch einen separaten Bauteil kann es vorgesehen sein, dass die Leiste 13a in der benachbarten Fassadenplatte 3b versenkt angeordnet ist. Zu diesem Zweck ist die Fassadenplatte 3b mit einer entsprechenden Ausnehmung 27 versehen. Die Ausrichtnase 11 kann dadurch fluchtend mit der Innenfläche 9 der Fassadenplatte 3a verlaufen.

Fig.12 bis 15 zeigen Anbindungsmöglichkeiten des Verankerungsabschnittes 5a an eine Fassadenplatte 3a.

Wie bereits oben ausgeführt handelt es sich in den gezeigten Ausführungsbeispielen bei den Fassadenplatten um Carbonbetonfassadenplatten 3a,3b,3c, jedenfalls aber um Fassadenplatten die eine Bewehrung 18 aufweisen.

Unabhängig von der Art der Bewehrung 18 sind an dieser Anbindungsmittel 17 fixiert, die mit einem Überstand 20 den Beton 19 überragen und mit diesem vorzugsweise vergossen sind. Die Anbindungsmittel 17 dienen dazu, die Anbindung der Fassadenplatten an das Verankerungssystem 4 herzustellen, insbesondere die Anbindung an den Trägerbauteil 5.

Die Fixierung der Anbindungsmittels 17 an der Bewehrung 18 erfolgt über Klemmelemente 21a,21b, die mehr oder weniger plattenförmig ausgebildet sein können, wie dies in den Fig.12 bis 15 dargestellt ist. Die beiden Klemmelemente 21a,21b sind beidseitig der Bewehrung 18 angeordnet und überspannen in der in Fig.14 dargestellten Ausführungsform eine Maschenöffnung 23 der Bewehrung 18. In der in Fig.13 dargestellten Ausführungsform sind die Klemmelemente 21a,21b so angeordnet, dass keine Maschenöffnung 23 vollkommen überspannt ist, vielmehr erfolgt die Klemmung asymmetrisch über einen Knotenpunkt 28 der Bewehrung 18.

Während in den Ausführungsformen in den Fig.12 bis 14 die beiden Klemmelemente 21a,21b gleich groß sind, kommt in der Ausführungsform gemäß Fig.15 ein längeres Klemmelement 21a zum Einsatz, das mehrere Maschenöffnungen 23 überspannt. An der gegenüberliegenden Seite der Bewehrung 18 kommen hingegen mehrere kleine Klemmelemente 21b zum Einsatz.

Die Klemmung der Klemmelemente 21a,21b erfolgt in der Ausführungsform wie in den Fig. 12 bis 15 gezeigt über eine oder mehreren Schrauben 14, die als Anbindungselemente 17 fungiert bzw. fungieren.

Zu diesem Zweck weist das oder die Klemmelemente 21a eine oder mehrere Öffnungen 22a und das Klemmelement 21b eine oder mehrere Öffnungen 22b auf, durch welche der Schraubenschaft der Schraube 14 geführt ist.

Mittels Schraubenmutter 29 erfolgt die Klemmung der Klemmelemente 21a,21b an der Bewehrung 18.

Alternativ können in einer nicht erfindungsgemäßen Ausführung die als Anbindungselemente 17 fungierenden Schrauben 14 auch ohne Klemmelemente nur mittels Schraubenmutter 29 direkt an die Bewehrung 18 geklemmt werden, wie dies in Fig.16,17 gezeigt ist. Die Fixierung erfolgt in diesem Fall hauptsächlich über den Beton 19, so dass die gefahrlos einleitbaren Lasten geringer ausfallen.

### BEZUGSZEICHENLISTE

- 1: Gebäudefassade
- 2: tragende Gebäudeaußenwand
- 3: Außenfassade
- 3a,b, ..: Fassadenplatten
- 4: Verankerungssystem
- 5: erster Trägerbauteil
- 5a: Verankerungsabschnitt des ersten Trägerbauteils
- 5b: Verbindungsabschnitt des ersten Trägerbauteils
- 6: zweiter Trägerbauteil
- 6a: Verankerungsabschnitt des zweiten Trägerbauteils
- 6b: Verbindungsabschnitt des zweiten Trägerbauteils
- 7: Verbindung zwischen erstem und zweitem Trägerbauteil
- 8: Überlappungsbereich eines Verbindungsabschnitts
- 9: Innenfläche einer Fassadenplatte
- 10: Begrenzungskanten einer Innenfläche einer Fassadenplatte
- 11: Ausrichtnase
- 12: Aufnahme
- 13a,b: Leisten
- 14: Schraube
- 15: Distanzelement
- 16: Öffnungen
- 17: Anbindungsmittel
- 18: Bewehrung
- 19: Beton
- 20: Überstand
- 21a,21b: Klemmelemente
- 22a,22b: Öffnungen
- 23: Maschenöffnung
- 24: Betondübel
- 25: Dämmmaterial
- 26: Distanzelement
- 27: Ausnehmung in der Fassadenplatte
- 28: Knotenpunkt
- 29: Schraubenmutter
- B1: Blickrichtung 1
- B2: Blickrichtung 2

## Patentansprüche

1. Gebäudefassade (1) umfassend
- eine tragende Gebäudeaußenwand (2),
- eine in einem Abstand zur Gebäudeaußenwand (2) verlaufende, durch eine Anzahl an Fassadenplatten (3a, 3b, ..., 3n) aufgebaute Außenfassade (3),
- ein Verankerungssystem (4) zur Befestigung zumindest einer der Fassadenplatte (3a, 3b, ....) an der Gebäudeaußenwand (2),
wobei das Verankerungssystem (4) einen ersten (5) und einen zweiten (6) Trägerbauteil umfasst, wobei der erste Trägerbauteil (5) einerseits mit einer Fassadenplatte (3a) verbunden ist und andererseits mit dem zweiten Trägerbauteil (6) und der zweite Trägerbauteil (6) außerdem mit der Gebäudeaußenwand (2) verbunden ist, wobei die Verbindung (7) zwischen erstem und zweitem Trägerbauteil (5,6) eine relative Winkelausrichtung und Fixierung der beiden Trägerbauteile (5,6) zueinander ermöglicht,
**dadurch gekennzeichnet, dass**
die zumindest eine Fassadenplatte (3a, 3b, ...) eine einbetonierte, vorzugsweise in Beton gegossene, gitterförmige Bewehrung (18) aufweist, wobei
eine zumindest eine Begrenzungskante (10) einer Innenfläche (9) der zumindest einen Fassadenplatte (3a, 3b, ...) überragende Ausrichtnase (11) vorgesehen ist, welche in eine an einer zu dieser Fassadenplatte (3a) benachbarten Fassadenplatte (3b) angeordnete Aufnahme (12) eingreift, wobei die Aufnahme (12) in Einbaulage an einer in Richtung zur Gebäudeaußenwand (2) weisenden Innenfläche (9) der benachbarten Fassadenplatte (3b) angeordnet ist.

2. Gebäudefassade nach Anspruch 1, **dadurch gekennzeichnet, dass** es sich bei der Verbindung (7) zwischen erstem und zweitem Trägerbauteil (5,6) um eine Verschraubung handelt.

3. Gebäudefassade nach einem der vorhergehenden Ansprüche, **dadurch gekennzeichnet, dass** der erste Trägerbauteil (5) einen Verankerungsabschnitt (5a) umfasst, über welchen der erste Trägerbauteil (5) mit der zumindest einen Fassadenplatte (3a) verbunden ist und der zweite Trägerbauteil (6) einen Verankerungsabschnitt (6a) umfasst, über welchen der zweite Trägerbauteil (6) mit der Gebäudeaußenwand (2) verbunden ist.

4. Gebäudefassade nach einem der vorhergehenden Ansprüche, **dadurch gekennzeichnet, dass** der erste Trägerbauteil (5) einen von dessen Verankerungsabschnitt (5a) in Richtung der Gebäudeaußenwand (2) abstehenden Verbindungsabschnitt (5b) umfasst und der zweite Trägerbauteil (6) einen von dessen Verankerungsabschnitt (6a) in Richtung der Außenfassade (3) abstehenden Verbindungsabschnitt (6b) umfasst und die beiden Verbindungsabschnitte (5b,6b) jeweils einen Überlappungsbereich (8) aufweisen, innerhalb welchem die Verbindung der beiden Trägerbauteile (5,6) erfolgt.

5. Gebäudefassade nach Anspruch 4, **dadurch gekennzeichnet, dass** im Überlappungsbereich (8) des Verbindungsabschnitts (5b) des ersten Trägerbauteils (5) und/oder des Verbindungsabschnitts (6b) des zweiten Trägerbauteils (6) jeweils mindestens ein Verbindungselement (16a,16b,16c) vorgesehen ist, insbesondere mindestens eine Öffnung vorgesehen ist, über welche die beiden Verbindungsabschnitte (5b,6b) miteinander verbunden, vorzugsweise verschraubt, sind, wobei im Falle von mehreren Verbindungselementen (16a,16b,16c), diese unterschiedliche Abstände zur Außenfassade (3) aufweisen.

6. Gebäudefassade nach Anspruch 4 oder 5, **dadurch gekennzeichnet, dass** Verankerungsabschnitt (5a,6a) und Verbindungsabschnitt (5b,6b) eines jeden Trägerbauteils (5,6) plattenförmig ausgebildet sind.

7. Gebäudefassade nach einem der Ansprüche 4 bis 6, **dadurch gekennzeichnet, dass** in einer Blickrichtung (B1) normal auf eine Aufstandsebene des Gebäudes, Verankerungsabschnitt (5a,6a) und Verbindungsabschnitt (5b,6b) eines jeden Trägerbauteils (5,6) winkelig, vorzugsweise rechtwinkelig, zueinander verlaufen.

8. Gebäudefassade nach einem der Ansprüche 4 bis 7, **dadurch gekennzeichnet, dass** in einer Blickrichtung (B2) parallel zur Außenfassade (3) und im Wesentlichen parallel zu einer Aufstandsebene des Gebäudes zumindest ein Verbindungsabschnitt (5b), vorzugsweise beide Verbindungsabschnitte (5b,6b), dreieckig ausgebildet sind und der Überlappungsbereich (8) eines jeden Verbindungsabschnitts (5b,6b) durch einen Eckenabschnitt ausgebildet ist.

9. Gebäudefassade nach einem der Ansprüche 1 bis 8, **dadurch gekennzeichnet, dass** die Ausrichtnase (11) durch einen Abschnitt des Verankerungsabschnitts (5a) des ersten Trägerbauteils (5) gebildet ist.

10. Gebäudefassade nach einem der Ansprüche 1 bis 9, **dadurch gekennzeichnet, dass** sich die Aufnahme (12) in Eingreifrichtung verjüngt.

11. Gebäudefassade nach einem der Ansprüche 1 bis 10, **dadurch gekennzeichnet, dass** die Aufnahme (12) durch zwei voneinander beabstandete Leisten (13a,13b), vorzugsweise Blechleisten, gebildet ist.

12. Gebäudefassade nach Anspruch 11, **dadurch gekennzeichnet, dass** die beiden voneinander beabstandeten Leisten (13a,13b) an der Innenfläche (9) der benachbarten Fassadenplatte (3b) angeordnet sind und sich die Breite der Aufnahme (12) von der Innenfläche (9) in Richtung der Gebäudeaußenwand (2) erstreckt.

13. Gebäudefassade nach einem der Ansprüche 11 oder 12, **dadurch gekennzeichnet, dass** die beiden voneinander beabstandeten Leisten (13a,13b) unter Zwischenlage eines Distanzelementes (15), vorzugsweise eines Elastomerlagers, mit der benachbarten Fassadenplatte (3b) verschraubt sind.

14. Gebäudefassade nach einem der Ansprüche 1 bis 13, **dadurch gekennzeichnet, dass** die zumindest eine Fassadenplatte (3a, 3b, ...), vorzugsweise alle Fassadenplatten (3a,3b), aus einem Verbundwerkstoff umfassend Beton (19) und eine gitterförmige Bewehrung (18) aus Kohlenstofffasern gefertigt ist bzw. sind.

15. Gebäudefassade nach einem der Ansprüche 1 bis 14, **dadurch gekennzeichnet, dass** an der Bewehrung (18) fixierte Anbindungsmittel (17) vorgesehen sind, die jeweils mit einem Überstand (20) aus dem Beton ragen, über welchen Überstand die Anbindung an das Verankerungssystem (4), insbesondere den Trägerbauteil (5) erfolgt.

16. Gebäudefassade nach Anspruch 15, **dadurch gekennzeichnet, dass** sowohl die Bewehrung (18) als auch die Anbindungsmittel (17) mit dem Beton (20) vergossen sind.

17. Gebäudefassade nach einem der Ansprüche 15 oder 16, **dadurch gekennzeichnet, dass** die Fixierung des zumindest einen Anbindungsmittels (17) an der Bewehrung über plattenförmige Klemmelemente (21a,21b) erfolgt, wobei
- ein erstes Klemmelement (21a) an einer Seite der Bewehrung (18) angeordnet ist und
- ein zweites Klemmelement (21b) an einer der ersten Seite gegenüberliegenden Seite der Bewehrung (18) angeordnet ist, und wobei
das zumindest eine Anbindungsmittel (17) in einer Richtung quer, vorzugsweise normal, zur Ebene der Bewehrung (18) verläuft und vorzugsweise die beiden Klemmelemente (21a,21b) eine Form aufweisen, welche größer ist als eine Maschenöffnung (23) der gitterförmigen Bewehrung (18).

18. Gebäudefassade nach Anspruch 17, **dadurch gekennzeichnet, dass** es sich bei dem zumindest einen Anbindungsmittel (17) um eine Schraube handelt, die durch eine Öffnung (22a) des ersten Klemmelementes (21a), die Maschenöffnung (23) der gitterförmigen Bewehrung (18) sowie eine Öffnung (22b) des zweiten Klemmelementes (22b) geführt ist

19. Gebäudefassade nach einem der vorhergehenden Ansprüche, **dadurch gekennzeichnet, dass** die tragende Gebäudeaußenwand aus Ortbeton hergestellt ist.

20. Fassadenplatte (3a, 3b, ...3n) mit einer einbetonierten, vorzugsweise in Beton gegossenen, gitterförmigen Bewehrung (18) zur Befestigung an einer Gebäudefassade nach einem der Ansprüche 1 bis 19, wobei zumindest ein an der Bewehrung (18) befestigtes Anbindungsmittel (17) vorgesehen ist, das mit einem Überstand aus dem Beton ragt und zur Anbindung der Fassadenplatte (3a, 3b, ...3n) an das Verankerungssystem (4) der Gebäudefassade (1) dient, wobei das zumindest eine Anbindungsmittel (17) in einer Richtung quer, vorzugsweise normal, zur Ebene der Bewehrung (18) verläuft,
**dadurch gekennzeichnet, dass** die Befestigung des zumindest einen Anbindungsmittels (17) an der Bewehrung über plattenförmige Klemmelemente (21a,21b) erfolgt, wobei
- ein erstes Klemmelement (21a) an einer Seite der Bewehrung (18) angeordnet ist und
- ein zweites Klemmelement (21b) an einer der ersten Seite gegenüberliegenden Seite der Bewehrung (18) angeordnet ist,
wobei die beiden Klemmelemente (21a,21b) eine Form aufweisen, welche größer ist als eine Maschenöffnung (23) der gitterförmigen Bewehrung (18), wobei eine zumindest eine Begrenzungskante (10) einer Innenfläche (9) der Fassadenplatte (3a, 3b, ...3n) überragende Ausrichtnase (11) vorgesehen ist, wobei eine Aufnahme (12) in Einbaulage an einer in Richtung zur Gebäudeaußenwand (2) weisenden Innenfläche (9) angeordnet ist, und wobei die Ausrichtnase (11) dazu ausgebildet ist, in Einbaulage der Fassadenplatte (3a, 3b, ...3n) in die Aufnahme (12) einer zu dieser Fassadenplatte (3a) benachbarten Fassadenplatte (3b) einzugreifen

21. Fassadenplatte (3a, 3b, .., 3n) nach Anspruch 20, **dadurch gekennzeichnet, dass** es sich bei der gitterförmigen Bewehrung (18) um eine Bewehrung aus Kohlenstofffasern handelt.

22. Fassadenplatte nach Anspruch 20 oder 21, **dadurch gekennzeichnet, dass** es sich bei dem zumindest einen Anbindungsmittel (17) um eine Schraube (14) handelt, die durch eine Öffnung (22a) des ersten Klemmelements (21a), eine Maschenöffnung (23) der gitterförmigen Bewehrung (18) sowie eine Öffnung (22b) des zweiten Klemmelement (21b) geführt ist und mittels welcher die beiden Klemmelemente (21a,21b) mit der Bewehrung verschraubt sind.

## Claims

1. Building façade (1), comprising
- a load-bearing external building wall (2),
- an exterior façade (3) extending at a distance from the external building wall (2) and constructed by a number of façade panels (3a, 3b, ..., 3n),
- an anchoring system (4) for fastening at least one of the façade panels (3a, 3b, ....) to the external building wall (2),
wherein the anchoring system (4) comprises a first (5) and a second (6) support component, wherein the first support component (5) is connected on the one hand to a façade panel (3a) and on the other hand to the second support component (6) and the second support component (6) is also connected to the external building wall (2), wherein the connection (7) between the first and second support component (5, 6) enables a relative angular alignment and fixation of the two support components (5, 6) to one another,
**characterized in that**
the at least one façade panel (3a, 3b, ...) has a grid-shaped reinforcement (18) encased in concrete, preferably cast in concrete, wherein
an alignment lug (10) projecting beyond at least one boundary edge (10) of an inner surface (9) of the at least one façade panel (3a, 3b, ...) is provided, which engages in a receptacle (12) arranged on a façade panel (3b) adjacent to this façade panel (3a), wherein the receptacle (12) is arranged in the installation position on an inner surface (9) of the adjacent façade panel (3b) facing in the direction of the external building wall (2).

2. Building façade according to claim 1, **characterized in that** the connection (7) between the first and second support component (5, 6) is a screw connection.

3. Building façade according to one of the preceding claims, **characterized in that** the first support component (5) comprises an anchoring section (5a), via which the first support component (5) is connected to the at least one façade panel (3a), and the second support component (6) comprises an anchoring section (6a), via which the second support component (6) is connected to the external building wall (2).

4. Building façade according to one of the preceding claims, **characterized in that** the first support component (5) comprises a connecting section (5b) projecting from its anchoring section (5a) in the direction of the external building wall (2) and the second support component (6) comprises a connecting section (6b) projecting from its anchoring section (6a) in the direction of the exterior façade (3) and the two connecting sections (5b, 6b) each have an overlapping area (8) within which the connection of the two support components (5, 6) takes place.

5. Building façade according to claim 4, **characterized in that** at least one connecting element (16a, 16b, 16c) is provided in the overlapping area (8) of the connecting section (5b) of the first support component (5) and/or the connecting section (6b) of the second support component (6), in particular at least one opening is provided, via which the two connecting sections (5b, 6b) are connected to one another, preferably screwed together, wherein in the case of a plurality of connecting elements (16a, 16b, 16c), these have different distances from the exterior façade (3).

6. Building façade according to claim 4 or 5, **characterized in that** the anchoring section (5a, 6a) and connecting section (5b, 6b) of each support component (5, 6) are plate-shaped.

7. Building façade according to one of claims 4 to 6, **characterized in that** in a viewing direction (B1) normal to an elevation plane of the building, anchoring section (5a, 6a) and connecting section (5b, 6b) of each support component (5, 6) extend at an angle, preferably at right angles, to one another.

8. Building façade according to one of claims 4 to 7, **characterized in that** in a viewing direction (B2) parallel to the exterior façade (3) and substantially parallel to an elevation plane of the building, at least one connecting section (5b), preferably both connecting sections (5b, 6b), are triangular in shape and the overlapping area (8) of each connecting section (5b, 6b) is formed by a corner section.

9. Building façade according to one of claims 1 to 8, **characterized in that** the alignment lug (11) is formed by a portion of the anchoring section (5a) of the first support component (5).

10. Building façade according to one of claims 1 to 9, **characterized in that** the receptacle (12) tapers in the direction of engagement.

11. Building façade according to one of claims 1 to 10, **characterized in that** the receptacle (12) is formed by two spaced-apart strips (13a, 13b), preferably sheet metal strips.

12. Building façade according to claim 11, **characterized in that** the two spaced-apart strips (13a, 13b) are arranged on the inner surface (9) of the adjacent façade panel (3b) and the width of the receptacle (12) extends from the inner surface (9) in the direction of the external building wall (2).

13. Building façade according to one of claims 11 or 12, **characterized in that** the two spaced-apart strips (13a, 13b) are screwed to the adjacent façade panel (3b) with the interposition of a spacer element (15), preferably an elastomer bearing.

14. Building façade according to one of claims 1 to 13, **characterized in that** the at least one façade panel (3a, 3b, ...), preferably all façade panels (3a, 3b), is or are made of a composite material comprising concrete (19) and a grid-shaped reinforcement (18) made of carbon fibers.

15. Building façade according to one of claims 1 to 14, **characterized in that** attachment means (17) fixed to the reinforcement (18) are provided, which each protrude from the concrete with a projection (20), via which projection the attachment to the anchoring system (4), in particular the support component (5), takes place.

16. Building façade according to claim 15, **characterized in that** both the reinforcement (18) and the attachment means (17) are cast with the concrete (20).

17. Building façade according to one of claims 15 or 16, **characterized in that** the at least one attachment means (17) is fixed to the reinforcement via plate-shaped clamping elements (21a, 21b), wherein
- a first clamping element (21a) is arranged on one side of the reinforcement (18) and
- a second clamping element (21b) is arranged on a side of the reinforcement (18) opposite the first side, and wherein
the at least one attachment means (17) extends in a direction transverse, preferably normal, to the plane of the reinforcement (18) and preferably the two clamping elements (21a, 21b) have a shape which is larger than a mesh opening (23) of the grid-shaped reinforcement (18).

18. Building façade according to claim 17, **characterized in that** the at least one attachment means (17) is a screw which is guided through an opening (22a) of the first clamping element (21a), the mesh opening (23) of the grid-shaped reinforcement (18) and an opening (22b) of the second clamping element (22b).

19. Building façade according to one of the preceding claims, **characterized in that** the load-bearing external building wall is made of in-situ concrete.

20. Façade panel (3a, 3b, ... 3n) having a grid-shaped reinforcement (18) encased in concrete, preferably cast in concrete, for fastening to a building façade according to one of claims 1 to 19, wherein at least one attachment means (17) is provided which is fastened to the reinforcement (18), projects out of the concrete with a projection and serves to attach the façade panel (3a, 3b, ... 3n) to the anchoring system (4) of the building façade (1), wherein the at least one attachment means (17) extends in a direction transverse, preferably perpendicular, to the plane of the reinforcement (18), **characterized in that**
the at least one attachment means (17) is fastened to the reinforcement via plate-shaped clamping elements (21a, 21b), wherein
- a first clamping element (21a) is arranged on one side of the reinforcement (18) and
- a second clamping element (21b) is arranged on a side of the reinforcement (18) opposite the first side,
wherein the two clamping elements (21a, 21b) have a shape which is larger than a mesh opening (23) of the grid-shaped reinforcement (18), wherein an alignment lug (11) projecting beyond at least one boundary edge (10) of an inner surface (9) of the façade panel (3a, 3b, ...3n) is provided, wherein a receptacle (12) is arranged in the installation position on an inner surface (9) facing in the direction of the external building wall (2), and wherein the alignment lug (11) is designed in the installation position of the façade panel (3a, 3b, ...3n) to engage in the receptacle (12) of a façade panel (3b) adjacent to this façade panel (3a).

21. Façade panel (3a, 3b,...3n) according to claim 20, **characterized in that** the grid-shaped reinforcement (18) is a reinforcement made of carbon fibers.

22. Façade panel according to claim 20 or 21, **characterized in that** the at least one attachment means (17) is a screw (14) which is guided through an opening (22a) of the first clamping element (21a), a mesh opening (23) of the grid-shaped reinforcement (18) and an opening (22b) of the second clamping element (21b) and by means of which the two clamping elements (21a, 21b) are screwed to the reinforcement.

## Revendications

1. Façade de bâtiment (1) comprenant
- un mur extérieur de bâtiment (2) porteur,
- une façade extérieure (3) située à distance du mur extérieur de bâtiment (2) et formée par un certain nombre de panneaux de façade (3a, 3b..., 3n),
- un système d'ancrage (4) pour la fixation d'au moins un des panneaux de façade (3a, 3b...) sur un mur extérieur de bâtiment (2),
dans laquelle le système d'ancrage (4) comprend un premier élément portant (5) et un deuxième (6), le premier élément portant (5) étant assemblé d'une part avec un panneau de façade (3a) et d'autre part avec le deuxième élément portant (6) et le deuxième élément portant (6) étant en outre assemblé au mur extérieur de bâtiment (2), l'assemblage (7) entre le premier élément portant et le deuxième (5, 6) permettant une angulation relative et une fixation des deux éléments portants (5, 6) l'un avec l'autre,
**caractérisée en ce que** l'au moins un panneau de façade (3a, 3b...) comporte une armature grillagée (18) intégrée dans le béton, de préférence coulée dans le béton,
un ergot d'orientation (11) qui dépasse d'au moins une arête de délimitation (10) d'une surface intérieure (9) de l'au moins un panneau de façade (3a, 3b...) étant prévu et se mettant en prise dans un logement (12) disposé sur un panneau de façade (3b) voisin de ce panneau de façade (3a), le logement (12) étant disposé, dans la position d'installation, sur une surface intérieure (9) du panneau de façade (3b) voisin tournée vers le mur extérieur de bâtiment (2).

2. Façade de bâtiment selon la revendication 1, **caractérisée en ce que** l'assemblage (7) entre le premier élément portant et le deuxième (5, 6) est un vissage.

3. Façade de bâtiment selon l'une des revendications précédentes, **caractérisée en ce que** le premier élément portant (5) comprend une section d'ancrage (5a) par laquelle le premier élément portant (5) est assemblé à l'au moins un panneau de façade (3a) et le deuxième élément portant (6) comprend une section d'ancrage (6a) par laquelle le deuxième élément portant (6) est assemblé au mur extérieur de bâtiment (2).

4. Façade de bâtiment selon l'une des revendications précédentes, **caractérisée en ce que** le premier élément portant (5) comprend une section d'assemblage (5b) dépassant de sa section d'ancrage (5a) en direction du mur extérieur de bâtiment (2) et le deuxième élément portant (6) comprend une section d'assemblage (6b) dépassant de sa section d'ancrage (6a) en direction de la façade extérieure (3) et les deux sections d'assemblage (5b, 6b) comportent chacune une zone de recouvrement (8) dans laquelle s'effectue l'assemblage des deux éléments portants (5, 6).

5. Façade de bâtiment selon la revendication 4, **caractérisée en ce qu'**au moins un élément d'assemblage (16a, 16b, 16c) est prévu respectivement dans la zone de recouvrement (8) de la section d'assemblage (5b) du premier élément portant (5) et/ou de la section d'assemblage (6b) du deuxième élément portant (6), en particulier au moins une ouverture à travers laquelle les deux sections d'assemblage (5b, 6b) sont assemblées l'une à l'autre, de préférence vissées, les éléments d'assemblage présentant, s'il y a plusieurs éléments d'assemblage (16a, 16b, 16c), des distances différentes par rapport à la façade extérieure (3).

6. Façade de bâtiment selon la revendication 4 ou 5, **caractérisée en ce que** la section d'ancrage (5a, 6a) et la section d'assemblage (5b, 6b) de chaque élément portant (5,6) sont en forme de plaque.

7. Façade de bâtiment selon l'une des revendications 4 à 6, **caractérisée en ce que,** vue dans une direction du regard (B1) perpendiculaire à un plan d'appui du bâtiment, la section d'ancrage (5a, 6a) et la section d'assemblage (5b, 6b) de chaque élément portant (5,6) forment un angle l'une avec l'autre, de préférence un angle droit.

8. Façade de bâtiment selon l'une des revendications 4 à 7, **caractérisée en ce que,** vue dans une direction du regard (B2) parallèle à la façade extérieure (3) et sensiblement parallèle à un plan d'appui du bâtiment, au moins une section d'assemblage (5b), de préférence les deux sections d'assemblage (5b, 6b), a une forme triangulaire et la zone de recouvrement (8) de chaque section d'assemblage (5b, 6b) est conformée comme un coin.

9. Façade de bâtiment selon l'une des revendications 1 à 8, **caractérisée en ce que** l'ergot d'orientation (11) est formé par une partie de la section d'ancrage (5a) du premier élément portant (5).

10. Façade de bâtiment selon l'une des revendications 1 à 9, **caractérisée en ce que** le logement (12) se resserre dans le sens de l'engagement.

11. Façade de bâtiment selon l'une des revendications 1 à 10, **caractérisée en ce que** le logement (12) est formé par deux bandes (13a, 13b), de préférence des bandes de tôle, écartées l'une de l'autre.

12. Façade de bâtiment selon la revendication 11, **caractérisée en ce que** les deux bandes (13a, 13b) écartées l'une de l'autre sont disposées sur la surface intérieure (9) du panneau de façade (3b) voisin et la largeur du logement (12) s'étend de la surface intérieure (9) vers le mur extérieur de bâtiment (2).

13. Façade de bâtiment selon l'une des revendications 11 ou 12, **caractérisée en ce que** les deux bandes (13a, 13b) écartées l'une de l'autre sont vissées au panneau de façade (3b) voisin en intercalant un élément d'écartement (15), de préférence un coussinet en élastomère.

14. Façade de bâtiment selon l'une des revendications 1 à 13, **caractérisée en ce que** l'au moins un panneau de façade (3a, 3b...), de préférence tous les panneaux de façade (3a, 3b), sont faits d'un béton (19) contenant un matériau composite et d'une armature grillagée (18) en fibres de carbone.

15. Façade de bâtiment selon l'une des revendications 1 à 14, **caractérisée en ce que** sont prévus des moyens de liaison (17) fixés sur l'armature (18), qui dépassent chacun du béton par une projection (20) sur laquelle la liaison au système d'ancrage (4), en particulier au composant portant (5), est réalisée.

16. Façade de bâtiment selon la revendication 15, **caractérisée en ce que** l'armature (18) aussi bien que les moyens de liaison (17) sont enrobés avec le béton (20).

17. Façade de bâtiment selon l'une des revendications 15 ou 16, **caractérisée en ce que** la fixation de l'au moins un moyen de liaison (17) sur l'armature est réalisée à l'aide d'éléments de serrage (21a, 21b) en forme de plaques,
- un premier élément de serrage (21a) étant disposé sur un côté de l'armature (18) et
- un deuxième élément de serrage (21b) sur un côté de l'armature (18) opposé au premier côté,
l'au moins un moyen de liaison (17) s'étendant dans une direction transversale, de préférence perpendiculaire, par rapport au plan de l'armature (18) et les deux éléments de serrage (21a, 21b) présentant de préférence une forme qui est plus grande qu'une ouverture de maille (23) de l'armature grillagée (18).

18. Façade de bâtiment selon la revendication 17, **caractérisée en ce que** l'au moins un moyen de liaison (17) est une vis qui est passée à travers une ouverture (22a) du premier élément de serrage (21a), l'ouverture de maille (23) de l'armature grillagée (18) et une ouverture (22b) du deuxième élément de serrage (22b).

19. Façade de bâtiment selon l'une des revendications précédentes, **caractérisée en ce que** le mur extérieur portant du bâtiment est fabriqué en béton coulé sur place.

20. Panneau de façade (3a, 3b..., 3n) avec une armature grillagée (18) intégrée dans le béton, de préférence coulée dans le béton, destiné à être fixé sur une façade de bâtiment selon l'une des revendications 1 à 19, dans lequel est prévu au moins un moyen de liaison (17) fixé sur l'armature (18), qui dépasse du béton sur une projection et qui sert à la liaison du panneau de façade (3a, 3b..., 3n) au système d'ancrage (4) de la façade de bâtiment (1), l'au moins un moyen de liaison (17) s'étendant dans une direction transversale, de préférence perpendiculaire, par rapport au plan de l'armature (18), **caractérisé en ce que** la fixation de l'au moins un moyen de liaison (17) à l'armature est réalisée à l'aide d'éléments de serrage (21a, 21b) en forme de plaques,
- un premier élément de serrage (21a) étant disposé sur un côté de l'armature (18) et
- un deuxième élément de serrage (21b) sur un côté de l'armature (18) opposé au premier côté, et
les deux éléments de serrage (21a, 21b) présentant une forme qui est plus grande qu'une ouverture de maille (23) de l'armature grillagée (18), un ergot d'orientation (11) qui dépasse d'une arête de délimitation (10) d'une surface intérieure (9) du panneau de façade (3a, 3b..., 3n) étant prévu, un logement (12) étant disposé sur une surface intérieure (9) tournée vers le mur extérieur de bâtiment (2) dans la position d'installation et l'ergot d'orientation (11) étant conçu pour se mettre en prise, dans la position d'installation du panneau de façade (3a, 3b..., 3n) dans le logement (12) d'un panneau de façade (3b) voisin de ce panneau de façade (3a).

21. Panneau de façade (3a, 3b..., 3n) selon la revendication 20, **caractérisé en ce que** l'armature grillagée (18) est une armature en fibres de carbone.

22. Panneau de façade selon la revendication 20 ou 21, **caractérisé en ce que** l'au moins un moyen de liaison (17) est une vis (14) qui est passée à travers une ouverture (22a) du premier élément de serrage (21a), une ouverture de maille (23) de l'armature grillagée (18) et une ouverture (22b) du deuxième élément de serrage (21b) et au moyen de laquelle les deux éléments de serrage (21a, 21b) sont vissés à l'armature.
